# EUROPÄISCHE PATENTSCHRIFT

(11) **EP 0 353 637 B1**
(45) Veröffentlichungstag und Bekanntmachung des Hinweises auf die Patenterteilung: **16.12.1992**
(21) Anmeldenummer: 89113898.4
(22) Anmeldetag: 27.07.1989
(51) Int. Cl.: E04G 9/05

(54) **Schaltafel mit einer Schalplatte aus Kunststoff sowie Verfahren zu deren Herstellung**
Forming element with a plastic forming board and process for producing it
Elément de coffrage avec panneau de coffrage en matière plastique et procédé pour sa réalisation

(30) Priorität: 29.07.1988 DE 3825900
(43) Veröffentlichungstag der Anmeldung: 07.02.1990
(73) Patentinhaber: PERI GMBH, D-89264 Weissenhorn (DE)
(72) Erfinder: Fehr, Werner, W-8908 Krumbach (DE)
(74) Vertreter: KUHNEN, WACKER & PARTNER

(56) Entgegenhaltungen:
- WO-A-87/05353
- DE-A- 2 010 003
- DE-A- 2 012 032
- DE-A- 2 556 224
- DE-U- 8 617 602
- DE-U- 8 630 650
- FR-A- 2 448 605
- FR-A- 2 468 705
- GB-A- 1 471 661
- US-A- 4 037 816

## Beschreibung

Die vorliegende Erfindung betrifft eine Schaltafel für System- und Großflächenschalungen mit einer Schalplatte aus Kunststoff sowie ein Verfahren zu deren Herstellung.

Schaltafeln für System- und Großflächenschalungen, wie sie beispielsweise aus der DE-OS 36 38 537 bekannt sind, bestehen aus einem Rahmen aus Metall und/oder Holz auf den Schalplatten aus Sperrholz oder Spanplatten montiert sind. Ein wesentlicher Nachteil dieser bekannten Schaltafeln bzw. Schalplatten besteht darin, daß sie durch Abrieb und mechanische Verletzungen durch Nägel` Rüttelflaschen etc. beschädigt werden. Die Platten sind der Witterung ausgesetzt und kommen auf der Bausteile auch anderweitig mit Wasser in Berührung. Durch die Aufnahme von Wasser quellen diese bekannten Schalplatten in Länge und Dicke was rasch zur Unbrauchbarkeit dieser Platten führt, so daß eine Austausch mit einer neuen Platte ndtig wird. Zudem bewirken gegollene Platten ein schlechtes Fugenbild der damit geschalten Betonteile. Hierzu trägt auch der Umstand bei, daß die Befestigungsschrauben mit denen die Schalplatte an dem Rahmen befestigt ist durch die quellende Platte in die Platte eingezogen werden und sich auf den mit dieser Schalplatte hergestellten Betonteilen abzeichnen. Darüberhinaus verlieren derartige Schalplatten durch die Wasseraufnahme bis zu 30 % an Festigkeit was entweder zu einer Verminderung der Betonqualität aufgrund der Durchbiegung dieser Schalplatten bzw. die Betonierungsgeschwindigkeit reduziert.

Das Längenwachstum der Schalplatten aus Sperrholz aufgrund der Wasseraufnahme bewirkt auch, daß der Rahmen der Schalungstafel speziell am Rand verformt wird, so daß die Verbindungsstellen mehrerer in einer Systemschalung miteinander verbundener Schaltafeln undichte Stellen aufweisen. An diesen undichten Stellen kann Zementmilch austreten, was zu einem Ausbluten des Betons in diesem Bereich und folglich zu einer Verschlechterung der Betonqualität führt.

Bei Schaltafeln mit phenolharz-beschichtetet Schalplatten tritt der sogenannte Marmoreffekt auf, d.h. die mit derartigen Schaltafeln hergestellten Betonteile weisen eine unterschiedliche marmorähnliche Färbung auf, was bei Sichtbeton zumeist unerwünscht ist. Darüberhinaus führt dies zu einer verschlechterten Haftung von Nachfolgewerken an derartigen Betonteilen.

Ein weiterer Nachteil von Schalplatten aus Holz besteht darin, daß einmal beschädigte Platten nicht mehr sinnvoll repariert werden können und daher, obwohl statisch noch in Ordnung mit hohem finanziellen Aufwand gegen neue Schalplatten ausgetauscht werden müssen.

Die Reinigung der gebräuchlichen Systemschalungen ist trotz des Einsatzes von Trennmitteln mit viel Zeitaufwand und damit Kosten verbunden. Häufig werden Betonablagerungen auf der Schalplatte oder dem Rahmen mit einem Hammer oder einem Schaber aus Metall entfernt. Auch durch die Reinigung können daher Schalplatten aus Holz verletzt werden, was letztendlich zu deren Unbrauchbarkeit führt.

Eine besondere Schwachstelle bei Schalplatten ist deren Kanten- bzw. Randbereich, da diese Bereiche einerseits besonderen mechanischen Belastungen ausgesetzt sind und andererseits die vielen Stirnholzschichten sehr saugend sind. Auch eine Versiegelung der gesamten Platten und insbesondere dieser Bereiche mit Silikon oder ähnlichem verlängert die Lebensdauer derartiger Schalplatten nur unwesentlich.

Aufgrund dieser Nachteile wurden verschiedene Versuche unternommen die Schaltafeln aus Holz zu ersetzen. Beispielsweise ist es bekannt, Schaltafeln vollständig aus Metall herzustellen. Dann ist jedoch kein Nageln oder Bearbeiten mit sonstigen Holzbearbeitungsgeräten mehr möglich, so daß Schalungseinsätze für eventuelle Aussparungen und Durchbrüche nicht mehr mit vertretbarem wirtschaftlichen Aufwand hergestellt werden können. Auch lassen sich Metalloberflächen relativ schlecht von Betonrückständen reinigen, wenn diese ausgehärtet sind. All diese Nachteile werden durch Schalplatten aus Kunststoff vermieden, wie sie beispielsweise aus der WO-A-87/05353 oder dem deutschen Gebrauchsmuster 86 17 602.1 bekannt sind. Der Grund warum sich derartige Schalplatten aus Kunststoff bisher nicht auf dem Markt durchsetzen konnten, obwohl sie alle genannten Nachteile der Schalplatten aus Sperrholz vermeiden, liegt darin, daß diese Schalplatten aus Kunststoff einerseits zu schwer und andererseits zu teuer in der Herstellung sind. Das erhöhte Gewicht der Schalplatten bei vergleichbarer mechanischer Stabilität führt zu einem erheblichen Mehraufwand auf der Baustelle und damit zu einer Erhöhung der Baukosten. Die erhöhten Herstellungskosten der Schalplatten aus Kunststoff führen zu einer Verteuerung der damit ausgerüsteten System- und Großflächenschalungen.

Aus der DE-A-20 10 003 ist eine Schal- bzw. Schalungstafel aus dauerelastischem Kunststoff zur Strukturierung von Sichtbeton bekannt. Da es sich hierbei um eine spezielle Anwendung und nicht um standardmäßige Schalungstechnik handelt, spielen die erhöhten Herstellungskosten bzw. das erhöhte Gewicht keine große Rolle. Die Dauerelastizität macht sie darüberhinaus als Ersatz für herkömmliche Schalplatten aus Sperrholz ungeeignet.

Es ist daher Aufgabe der vorliegenden Erfindung Schalplatten aus Kunststoff und damit ausgerüstete Schaltafeln zu schaffen, die in Gewicht und mechanischer Stabilität herkömmlichen Schalplatten aus Sperrholz annähernd entsprechen und darüberhinaus billiger herzustellen sind als bekannte Schalplatten aus Kunststoff. Des weiteren ist es Aufgabe der vorliegenden Erfindung ein Verfahren zur Herstellung derartiger Schalplatten anzugeben.

Die Lösung dieser Aufgabe erfolgt durch die kennzeichnenden Merkmale des Anspruchs 1. Dadurch, daß als Grundstoff für die Schalplatte Abfall-PVC-Granulat verwendet wir, das bei der Rückgewinnung von Kupfer aus Elektrokabeln anfällt, verringern sich die Herstellungskosten erheblich, da dieser Grundstoff nahezu kostenlos zur Verfügung steht. Dies ist darauf zurückzuführen, daß es für derartige PVC- oder Kunstoff-Abfälle kein wirtschaftlich vertretbares und gefahrloses Entsorgungskonzept gibt. Durch das Recycling dieser Kunststoffabfälle können daher der Volkswirtschaft erhebliche Kosten erspart werden.

Dadurch, daß das Abfall-PVC-Granulat mittels eines schäumbaren Kunststoffs aufgeschäumt wird, ergibt sich das gegenüber herkömmlichen Schalplatten aus Kunststoff verringerte Gewicht bei gleichzeitig gewahrter mechanischer Stabilität. Durch die Verwendung eines schäumbaren Kunststoffes als Bindemittel wwerden gleichzeitig auch die Kosten reduziert, da weniger Bindemittel benötigt wird.

Die Zusammensetzung von PVC-Granulat, das bei der Rückgewinnung von Kupfer aus Elektrokabeln anfällt, ist höchst unterschiedlich. Neben verschiedenen PVC-Arten sind auch andere Kunststoffe, Textilien - z.B von den Kabelkennfäden -, Metallteile, insbesondere Kupfer, und sonstige Fremdstoffe enthalten. Aus diesem Grunde sind auch andere Kunststoffabfälle geignet, die in ihren physikalischen und oberflächenchemischen Eigenschaften diesem PVC-Granulat entsprechen. Beispielsweise sind auch zerkleinerte Plastikflaschen, wie sie für Geschirr- und Flüssigwaschmittel verwendet werden, oder auch zerkleinertes Plastikgeschirr etc. anstelle von PVC-Granulat oder zusätzlich verwendbar. Da das PVC-Granulat bzw. entsprechende Kunststoffe nicht mit dem schäumbaren Bindemittel reagieren, stört die höchst unterschiedliche Zusammensetzung nicht bzw. die Verwendung von Kunststoffabfällen höchst unterschiedlicher Zusammensetzung, die zudem noch verschmutzt sein können, wird damit möglich.

Als schäumdes Bindemittel hat sich Polyurethan (PU) als besonders geeignet herausgestellt. Dadurch, daß das schäumbare Bindemittel Polyurethan enthält, das mit Wasser abbindet vereinfacht sich die Herstellung der erfindungsgemäßen Schalplatte.

Bei der vorteilhaften Weiterbildung der Schalplatte gemäß Anspruch 4 wird die Platte mit einem Schutzüberzug versehen, wodurch sich die Lebensdauer der Schalplatte verlängert. Beispielsweise kann dieser Schutzüberzug aus Polyurethan bestehen, das aufgespritzt, aufgestrichen, aufgerollt oder gegossen werden kann. Der Schutzüberzug kann auch in Form einer Holzfurnierschicht, eines Glasfließes, eines Kunststofffließes, eines Netzes etc. ausgebildet sein. Gemäß der Ausgestaltung nach Anspruch 5 werden diesem Schutzüberzug zur Erhöhung der Abriebfestigkeit Glashohlkügelchen und/oder Silizium und/oder Metallspäne und/oder mineralische Stoffe und/oder Kunststoffe und/der faserige Stoffe zugesetzt.

Gemäß der vorteilhaften Weiterbildung der Erfindung nach Anspruch 6 wird dem PVC-Granulat zur Verbesserung der Sieblinie und/oder Erhöhung der Stabilität Zugschlagsstoffe zugesetzt. Derartige Zuschlagsstoffe sind feingemahlener Reifengummi, Quarzsand, Leichtzuschlagsstoffe, wie z.B. Aluminiumhohlsilikat. Durch den Zusatz von Zuschlagsstoffen werden die Zwischenräume zwischen dem vergleichsweise grobkörnigen und unregelmäßig geformten PVC-Granulat ausgefüllt, was zu einer Erhöhung der Stabilität führt.

Um die mechanischen Eigenschaften der erfindungsgemäßen Schalplatte weiter zu verbessern wird diese bei der Ausgestaltung nach Anspruch 7 von einer Armierung durchsetzt. Diese Armierung kann aus einem Glas-, Kunststoff- oder Metallgewebe bestehen. Auch Gitterstrukturen aus Metall oder Kunststoff oder Hohlprofile aus Metall oder Kunststoff kommen in Frage.

Bei der Ausgestaltung der Erfindung nach Anspruch 8 ist die Armierung in Form von Metallstäben oder in Form eines Metallgitters nicht in die Schalplatte eingegossen, sondern wird lediglich auf der dem Beton abgewandten Seite der Schalplatte, also auf der Rückseite der Schalplatte, montiert. Da eine Armierung insbesondere aus Metall immer ein zusätzliches Gewicht darstellt, kann bei der Ausgestaltung der Erfindung nach Anspruch 8 die Schaltafel je nach Bedarf mit oder ohne Armierung verwendet werden.

Da der Randbereich und die Kanten einer Schalplate bei der Montage den stärksten mechanischen Belastungen ausgesetzt sind, ist nach Anspruch 8 ein Randschutz vorgesehen. Gemäß der vorteilhaften Weiterbildung der Erfindung nach Anspruch 10 besteht dieser Randschutz aus einem besonders widerstandsfähigem Kunststoff der bündig mit der Oberfläche der Schalplatte abschließend in diese eingegossen ist.

Gemäß der vorteilhaften Weiterbildung nach Anspruch 11 läßt sich die Schalplatte in Form von Integralschaum ausbilden. Diese Ausgestaltung hat den Vorteil, daß der abriebfeste Schutzüberzug nicht in einem separaten Arbeitsgang sondern während der Ausformung der Platte durch Erzeugen eines hochverdichteten Schaums an der Oberfläche hergestellt werden kann. Auch der Kantenschutz läßt sich auf diese Weise zugleich mit der Herstellung der Platte erzeugen.

Die Vorderseite der Platte, also die Seite der Platte die auf dem Beton zu liegen kommt, ist bei der Ausgestaltung gemäß Anspruch 12 profiliert, so daß mit dem mit derartigen Schalplatten erstellten Sichtbeton eine beliebige Struktur gegeben werden kann.

Anspruch 13 lehrt ein vorteilhaftes Verfahren zur Herstellung einer erfindungsgemäßen Schalplatte. Die Unteransprüche 14 bis 16 beziehen sich auf vorteilhafte Weiterbildungen dieses Verfahrens. Bei der besonders vorteilhaften Ausgestaltung des Verfahrens nach Anspruch 16 dient der Rahmen als der Form für die Schalkplatte, d.h. die Schalplatte wird unmittelbar in den Rahmen eingeschäumt. Damit erübrigt sich die Befestigung der Schalplatte an dem Rahmen, da die Schalplatte in noch nicht verfestigtem Zustand hervorragend an dem Metallrahmen haftet.

Anspruch 17 ist auf eine Schaltafel gerichtet, die die erefindungsgemäße Schalplatte aufweist.

Anspruch 18 beansprucht eine Schaltafel insbesondere mit einer Schalplatte nach einem der vorhergehenden Ansprüche, die dadurch gekennzeichnet ist, daß die Randseite der Schalplatte bündig mit dem Rahmen abschließt bzw. leicht über dem Rahmen übersteht. Durch diese Ausgestaltung wird erreicht, daß im montiertem Zustand der Schaltafeln die einzelnen Schalplatten dicht aneinander liegen. Da Kunststoff und insbesondere Schalplatten aus Kunststoff nach einem der vorhergehenden Ansprüche eine gewisse Grundelastizität aufweisen, wird eine homogene Betonfläche nahezu ohne störende Fugenabdrücke erreicht. Damit ist die Verwendung von Schalplatten unterschiedlichster Größen möglich, ohne daß dadurch die unterschiedlichen Größen auf der Betonfläche wiederzuerkennen wären. Es ist also grundsätzlich ein geordnetes Fugenbild gewährleistet. Gleichzeitig wird durch die unmittelbar aneinanderliegenden Schalplatten das Austreten von Zementmilch im Fugenbereich und damit ein Ausbluten des Betons in diesem Bereich vermieden.

Bei der vorteilhaften Ausgestaltung der Erfindung gemäß Anspruch 19 wird die Abdichtung zwischen den einzelnen Schalplatten bzw. Schaltafeln noch dadurch verbessert, daß die einzelnen Schalplatten mit Dichtlippen versehen sind. Gemäß der vorteilhaften Weiterbildung nach Anspruch 20 überdecken diese Dichtlippen wenigstens teilweise auch den Rahmen was noch zu einer weiter verbesserten Abdichtung führt und außerdem die Verschmutzung des abgedeckten Teils des Rahmens verhindert. Dies ist besonders vorteilhaft, da getrocknete Betonrückstände von den Dichtlippen aus Kunststoff aufgrund der schlechteren Haftung wesentlich leichter entfernt werden können als von Metall. Bei herkömmlichen Schaltafeln werden auf dem Matallrahmen angetrocknete Betonrest nicht selten durch Hammerschläge entfernt, was letztendlich zu einer Verformung des Rahmens und damit zu einer Beinträchtigung der Funktion der Schalplate führt. Dieser Nachteil wird durch Abdeckung der Teile des Rahmens, die am häufigsten mit flüssigem Beton in Berührung kommen, vermieden. Die Dichtlippen können aus dem gleichen Material wie die Schalplatte selbst oder aus einem anderen Kunststoff bestehen. Vorzugsweise sind die Dichtlippen bzw. die den Rahmen überziehende Schicht aus reinem PVC hergestellt.

Durch die vorteilhafte Weiterbildung der Schaltafel nach Anspruch 21 wird dem Umstand Rechnung getragen, daß die mechanischen Belastungen im Randbereich der Schalplatte am größten sind. Außerdem wird durch diese Ausgestaltung die Montage der Schalplatte an dem Rahmen erleichtert, insbesondere wenn die Schalplatte lediglich auf den Rahmen aufgeklebt wird.

Um die mühsame Reinigung des Metallrahmens von getrockneten Betonresten und die nachteilige "Hammerreinigung" gänzlich zu vermeiden, umschließt gemäß der Weiterbildung nach Anspruch 22 die Schalplatte mit ihrem Randbereich den Rahmen vollständig.

Durch die vorteilhafte Ausgestaltung der Erfindung gemäß Anspruch 23 wird der Zusammenhalt zwischen Rahmen und Schalplatte verbessert. Diese Ausgestaltung ist insbesondere vorteilhaft, wenn Platte und Rahmen miteineander verklebt sind.

Zur Erhöhung der mechanischen Stabilität kann der Rahmen der erfindungsgemäßen Schalplatte in üblicher weise auch mit Querverstrebungen versehen sein. Der Rahmen kann auch Dürchbrüche für Spannstäbe und Verstärkungen für übliche Abstandshalter aufweisen.

Die erfindungsgemäßen Schalplatten lassen sich natürlich auch anderweitig, z.B. als Abzäunung oder als Bodenbelag im Freien etc verwenden. Auch Kompostbehälter und ähnliches lassen sich aus diesem Kunststoffmaterial herstellen.

Gegenüer herkömmlichen Schalplatten weist die erfindungsgemäße Schalplatte bzw. eine damit ausgerüstete Schaltafel folgende Vorteile auf:
- keine Wasseraufnahme und Beschädigung durch Witterungseinflüsse,
- keine nennenswerten Maßänderungen in Länge, Breite und Dicke,
- Die Schalplatte ist bei den üblichen Beschädigungen wie Nagellöcher, Bohrlöchern, Rüttelflaschenschäden und Kratzern verursacht durch die Armierung, ohne Probleme zu reparieren und wieder uneingeschränkt einzusetzen. Zur Reparatur eignet sich beispielsweise PU mit dem Löcher etc. ausgefüllt werden.
- Die Lebensdauer der erfindungsgemäßen Schalplatten aus Kunststoff ist im Vergleich zu herkömmlichen Platten erheblich Länger und entspricht in etwa der Lebensdauer des Rahmens. Damit werden drei bis fünf Neubelegungen der Schaltafel eingespart, die je ca. 1/3 des Neupreises einer Schaltafel ausmachen würden.
- Bei der Herstellung bzw. dem Zuschnitt der einzelnen Schalplatten entstehender Frässtaub kann bei der Herstellung neuer Schalplatten uneingeschränkt wieder verwendet werden.
- Verbrauchte Schaltafeln können problemlos entsorgt werden, da die Schalplatten zu 100 % bei der Neuherstellung von Schalplatten wieder verwendet werden können.
- Die statischen Eigenschaften der Schalplatte bleiben über die gesamte Lebensdauer voll erhalten.
- Die Kanten der erfindungsgemäßen Schalplatte können so gestaltet werden, daß im Gegensatz zu den bisher verwendeten Schalplatten ein kaum sichtbarer Fugenabdruck auf dem Beton entsteht, der Beton im Fugenbereich nicht ausblutet und somit Nacharbeit vermieden und Sichtbeton höchster Qualität überhaupt erst möglich wird.
- Die Betonstruktur wird gleichfarbig und matt, ohne jeglichen Marmoreffekt.
- Die Schalplatte ist nicht saugfähig und erfordert daher maximal 1/3 des Trennmittels, das die üblichen Schalplatten aus Holz benötigen. Die erfindungsgemäßen Schalplatten sind damit also wirtschaftlicher und umweltfreundlicher.
- Die Reinigung der Schaltafeln wird wesentlich erleichtert, da Beton an dem Material schlecht haftet.
- Die Produktion von Schalplatten mit besonderer Kantenausbildung zum Schutz der Schalplatte bzw. des Rahmens ist auf einfache Weise möglich. Ebenso läßt sich in beliebiger Weise die Oberfläche der Schalplatte strukturieren und profilieren, z.B. sägerauhe Holzstruktur.
- Der Einbau der Schalplatte in neue oder auch gebrauchte Schaltafeln wird wirtschaftlicher, da aufgrund der Möglichkeit die Schalplatte beliebig zu formen diese auch auf dem Rahmen aufgeklebt werden kann.
- Die erfindungsgemäße Schalplatte eignet sich besonders auch im Einsatz für Großflächenschalungen und Vorsatzschalungen, da sie sich mit üblichen Holzbearbeitungswerkzeugen bearbeiten, nageln, schrauben und kleben läßt.
- Die Abriebfestigkeit der erfindungsgemäßen Schalplatte liegt beim etwa 5 bis 9-fachen Wert herkömmlicher Schalplatten.
- Die Schalplatte besteht je nach Ausgestaltung zu 70 - 90 % aus Recycling-Material, das anderweitig nur sehr selten und in nicht ausreichender Menge eingesetzt werden kann und dessen Beseitigung äußerst problematisch ist, da es sich gefahrlos weder verbrennen noch deponieren läßt.

Weitere Einzelheiten, Merkmale und Vorteile der vorliegenden Erfindung ergeben sich aus der nachfolgenden Beschreibung unter Bezugnahme auf die Zeichnung.

Es zeigt:
- Fig. 1: eine Schrägansicht eines Teils einer Ausführungsform der Schalplatte mit teilweise entferntem Schutzüberzug,
- Fig. 2: einen Schnitt durch die Darstellung von Fig. 1,
- Fig. 3: eine Schnittdarstellung einer Schalplatte mit Kantenschutz,
- Fig. 4: eine Schnittdarstellung einer Schalplatte mit Hohlräumen,
- Fig. 5: eine Schnittdarstellung einer Schalplatte mit eingegossener Armierung,
- Fig. 6: eine Schnittdarstellung einer Schalplatte mit einer auf der Rückseite der Schalplatte angebrachten Armierung,
- Fig. 7 bis 13: schematische Darstellungen verschiedener Ausführungsformen einer erfindungsgemäßen Schaltafel.

In den Figuren und in der nachfolgenden Figurenbeschreibung werden gleiche Teile mit gleichen Bezugszeichen bezeichnet.

Fig. 1 zeigt einen Teil einer erfindungsgemäßen Schalplatte 1. Fig. 2 zeigt einen Schnitt durch die Schalplatte 1 nach Fig. 1. Die Schalplatte 1 besteht aus PVC-Granulat, das bei der Rückgewinnung von Kupfer aus Elektrokabeln anfällt. Dieses Abfall-PVC wird in PU-Schaum eingeschäumt. Außer PVC-Granulat sind auch Polystyrol- oder Polyethylen-Abfälle bzw. alle Kunststoffabfälle geeignet, die in ihren physikalischen bzw. oberflächenchemischen Eigenschaften dem PVC-Granulat entsprechen und unter Umständen stark verschmutzt sind. Darüberhinaus können auch Holzabfälle, wie z.B. Sägespäne mit in den PU-Schaum eingegossen bzw. eingeschäumt werden. Neben PU-Schaum lassen sich auch andere schäumbare Kunststoffe, wie z.B. Thermoplaste verwenden.

Die in Fig. 1 bzw. 2 dargestellte Schalplatte 1 ist an Vorder- und Rückseite 3 bzw. 5 mit einer Armierung in Form eines Metallgewebes 7 versehen. Diese Armierung dient zur Verbesserung der mechanischen Stabilität und kann auch aus einem Glas- oder Kunststoffgewebe bestehe. Auch Fasern bzw. fasrige Stoffe könnn als Armierung eingelagert bzw. eingeschäumt werden.

Über dem Metallgewebe 7 ist ein Schutzüberzug 9 aufgebracht. Der Schutzüberzug 9 besteht aus einem besonders abriebfestem Material, z.B. Polyurethan, dem mineralische oder fasrige Stoffe bzw. Metalle beigemischt sind. Auch wenn dies in Fig.1 nicht so deutlich zu Ausdruck kommt, so überzieht der Schutzüberzug 9 die Schalplatte 9 vollständig, auch und besonders an den Randseiten 6 der Platte.

Fig. 3 ist eine Schnittdarstellung einer Schallplatte 1, die mit einem Kantenschutz 11 versehen ist. Der Kantenschutz 11 ist rechtwinkelig und überdeckt die Randseite der Schalplatte 1 sowie mit etwa gleicher Länge die Vorderseite der Schallplatte 1. Der Kantenschutz 11 besteht entweder aus einem besonders widerstandsfähigem Kunststoff, wie z.B. Polyurethan, Acryl-Butadien-Styrol, Polystyrol oder aber aus Metall.

Fig. 4 zeigt einen Schnitt durch eine Schalplatte 1 in der Hohlräume 13 vorgesehen sind. Die Hohlräume 13 dienen einmal zur Gewichtsverringerung und zum anderen lassen sich in diese Hohlräume bei Bedarf Armierungen beispielsweise in Form von Rohren 15 einbringen.

Fig. 5 zeigt eine weitere Variante der Schalplatte 1, in die eine Armierung in Form von Flachbandeisen 17 eingegossen bzw. eingeschäumt ist. Die Flachbandeisen 17 sind hierbei parallel zu den Randseiten 6 ausgerichtet und sind vollständig von der Kunststoffmasse der Schalplatte umschlossen. Je nach dem welchen Zug- und Druckkräften die Schalplatte im Einsatz ausgesetzt ist lassen sie sich auch nicht näher dargestellte wellenförmige Armierungen oder Armierungen in Form von Profilstücken verwenden.

In Fig. 6 ist eine weiter Ausführungsform der Schalplatte 1 gezeigt. Bei dieser Ausführungsform ist eine Armierung in Form von Metallstäben 19 lediglich auf der Rückseite 5 der Schalplatte 1 angebracht wird. Damit diese Art der Armierung keine Änderung des Rahmens einer damit ausgerüsteten Schaltafel bedingt, verlaufen die Metallstäbe 19 in Ausnehmungen 21 in der Schalplatte 1.

Nachfolgend werden anhand der Figuren 7 bis 13 verschiedene Ausführungsformen von Schaltafeln beschrieben, die Schalplatten der zuvor beschriebenen Art aufweisen.

Fig. 7 zeigt eine erste Ausführungsform einer Schaltafel mit der erfindungsgemäßen Schalplatte 1. Die Schaltafel weist einen Rahmen 26 auf, der aus einem Hohlprofil mit rechteckförmigem Querschnitt und abgerundeten Ecken gebildet wird. Der Rahmen 26 besteht vorzugsweise aus Stahl oder Aluminium. Zur Erhöhung der Stabilität kann der Rahmen 26 in bekannter Weise zusätzlich noch mit nicht dargestellten Querverstrebungen versehen sein.

Die Schalplatte 1 ist mit ihrer Rückseite 5 derart an eine der kürzeren Seiten des Hohlprofils 26 angeordnet, daß die umlaufenden Randseiten 6 der Schalplatte 1 mit einer der längeren Seiten des Hohlprofils bündig abschließen bzw. daß die Schalplatte leicht über den Rahmen übersteht. Durch diese Anordnung der Schalplatte an dem Rahmen der Schaltafel wird erreicht, daß die in einer Systemschalung montierten Schaltafeln bzw. deren Schalplatten praktisch ohne Abstand zueinander dicht an dicht liegen. Um die gegenseitige Abdichtung zwischen den einzelnen Schalplatten der in einer Systemschalung montierten Schaltafeln zu verbessern, sind die Randseiten 6 der Schaltafeln mit einer dünnen Dichtlippe 24 versehen.

Die Ausführungsform der Schalplatte gemäß Fig. 8 entspricht der Ausführungsform von Fig. 7 mit dem Unterschied, daß die Dichtlippe 24 nicht nur die Randseiten 6 der Schalplatte sondern auch vollständig eine der längeren Seiten des Hohlprofils 26 überdeckt. Die Ausführungsform gemäß Fig. 8 ermöglicht eine vereinfachte Reinigung der Schaltafel, da der größte Teil des Metallrahmens durch die Dichtlippe 24 aus Kunststoff abgedeckt ist und sich ausgetrocknete Betonreste von Kunststoff wesentlich leichter entfernen lassen als von Metall.

Die Ausführungsform der Schaltafel gemäß Fig. 9 entspricht ebenfalls der Ausführungsform gemäß Fig. 7 mit dem Unterschied, daß die Dichtlippe 24 den Rahmen 26 bzw. das Hohlprofil 26 vollständig umschließt. Bei dieser Ausführungsform wird gänzlich verhindert, daß Betonreste auf dem metallenen Rahmen 26 verfestigen können.

Bei der Ausführungsform der Schaltafel nach Fig. 10 ist der Schnitt durch die Schalplatte 1 U-förmig. Diese Schenkel bzw. Randbereiche 28 der Platte 1 greifen in eine korrespondierende Ausnehmung 30 im Rahmen 26 ein, so daß die Randseiten 6 der Schalplatte 1 bündig mit dem Rahmen 26 abschließen bzw. nur leicht über den Rahmen 26 überstehen. Die Schalplatte 1 umschließt daher den Rahmen 26 wie eine Kappe.

Fig. 11 zeigt eine weitere Ausgeschaltung einer Schaltafel mit einer im Schnitt U-förmigen Schalplatte 1. Die Schenkel bzw. die verlängerten Randbereiche 28 der Schalplatte 1 überdecken bei dieser Ausführungsform eine Längsseite des rechteckförmigen Hohlprofils 26 vollständig. Die Ausnehmung 30 in die eine korrespondierende Verdickung der Randbereiche 28 der Schalplatte 1 eingreift ist bei dieser Ausführungsform in einer Längsseite des Hohlprofils 26 vorgesehen.

Bei der Ausführungsform der Schaltafel gemäß Fig. 12 ist der Rahmen bzw. das Hohlprofil 26 vollständig in den Randbereich 28 der Schalplatte 1 integriert bzw. die Schalplatte 1 umschließt das Hohlprofil vollständig. Die Ausnehmung 30 und die zugehörige Verdickung der Schaltafel befindet sich bei dieser Ausführungsform auf der Innenseite des Rahmens 26.

Die Ausführungsform von Fig.13 ist der von Fig. 11 vergleichbar. Um eine Beschädigung des über den Rahmen 26 gezogenen Randbereichs 28 der Schalplatte 1 bei der Handhabung der Schaltafel auf der Baustelle zu vermeiden, durchsetzen den Randbereich 38 und den Rahmen 26 zwei Stifte 32, die im Bereich des Randbereichs 28 ein große überstehende Kappe 34 aufweisen. Durch die Stifte 32 bzw. durch die darauf befindlichen Kappen 34 wird der Randbereich vor mechanischen Einwirkungen geschützt. Unmittelbar vor der Montage in die Systemschalung werden die Stifte 32 entfernt. In die verbleibenden öffnungen können dann herkömmliche Spannstifte eingesetzt werden.

Bei den anhand der Figuren 7 bis 13 beschriebenen Ausführungsformen der erfindungsgemäßen Schaltafel sind Schalplatte und -rahmen durch Klebung miteinander verbunden. Alternativ oder zusätzlich lassen sich Schalplatte und Rahmen jedoch auch in herkömmlicher Weise vernieten oder verschrauben.

Nachfolgend wird die Herstellung der vorstehend beschriebenen Schalplatten bzw. Schaltafeln kurz erläutert.

Formteile, Platten oder Endlosbänder etc. aus schäumbaren Kunststoffen mit ggfs. darin enthaltenen Granulaten, Armierungen etc. werden entweder kontinuierlich auf Doppelbandanlagen (PU-Schäume) oder diskontinuierlich mittels Formen (Styropor) hergestellt. Hierbei kommen Reaktionsharze ebenso zu Anwendung wie expandierende Polystyrol-Partikel, die Treibgas enthalten.

Die erfindungsgemäßen Schalplatten können mit diesen Verfahren hergestellt werden, die allerdings speziell modifiziert sein müssen.

Bei der kontinuierlichen Herstellung werden in einer Mischanlage erst die Harzkomponenten hergestellt. Zu dieser Mischung werden die Zuschläge aus zerkleinertem Kunststoffabfall bzw. Recycling-Material zugegeben und vermischt. Dieser Vorgang muß exakt der Bandgeschwindigkeit der Produktionsanlage angepaßt werden.

Die Mischung wird über spezielle Aufgabevorrichtungen auf die Doppelbandanlage aufgegeben und so dosiert, daß eine gleichbleibende Menge zwischen die beiden Bänder gegeben wird. Das Doppelband kann aus perforierten Stahlbändern, die von unten durch Rollen gestützt werden, oder kettengeführten Platten bestehen, die wenn sie nebeneinander liegen sich gegenseitig abdichten, auch hier ist eine Perforation erforderlich.

In der Maschine durchläuft das Material mehrere Stufen:
a) Aufgabestation und Dosierung
b) Verdichtungszone
c) Dampfzone und Befeuchtung
d) Kühlzone
e) Auslaufzone
Die Maschine produziert ein Endlos-Plattenband, das nach Austritt aus der Maschine längs und quer geteilt und an den Rändern nachbearbeitet werden kann.

Die Plattendicke wird durch den Abstand der beiden Bänder zueinander bestimmt, die durch Seitenleisten abgedichtet werden.

Die Armierung wird am Maschinenanfang kontinuierlich einlaufen und in Zug- und Druckzone fixiert und in die Plattenbahn eingeschäumt.

Zum Schutz der Stahlbänder können entweder Trennmittel wieder kontinuierlich aufgetraen werden, oder es laufen trennende Medien in Form von Folien, Vliesen o.ä. mit, die auch auf der Plattenoberfläche verbleiben können.

Die Verschleißschichten auf der Plattenoberfläche werden nach dem Austritt aus der Maschine im Gieß-, Spritz- oder Walzverfahren aufgetragen, dies kann sowohl auf dem unbearbeiteten Band, als auch auf den fertig getrennten Platten erfolgen.

Bei der diskontinuierlichen Herstellung wird die gemischte Masse in Formen, vornehmlich aus Aluminium, gefüllt, die mit nach innen durchlässigen Düsen versehen sind, die Dampf durchlassenbzw. in die Dampf eingeblasen wird. Die gefüllte Form wird verschlossen und in der Exklave bedampft, abgekühlt und danach entformt.

Bei diesem Verfahren können ebenfalls Armierungen eingelegt werden, auch ist es möglich, die verschiedensten Randprofile anzuschäumen bzw. der Plattenoberfläche Strukturen zu geben.

Die Verschleißschichten können ebenfalls direkt in die Form gegeben oder nachträglich auf die fertige Platte aufgetragen werden.

Die verwendeten Formen können stapelbar konstruiert sein um dann als Paket bedampft zu werden.

Besonders vorteilhaft ist es, die Schalplatte unmittelbar im Rahmen der Schaltafel herzustellen, d.h. der Rahmen der Schaltafel ist Teil der Form für die Herstellung der Schalplatte. Mit entsprechenden Vorrichtungen, die den Rahmen nach der Beton- und Rückseite abdichten, ist es möglich, die Schalplatte unmittelbar in den Rahmen einzuschäumen. Auf diese Weise erfolgt gleichzeitig mit der Herstellung der Platte in einem Arbeitsgang die Verklebung mit dem Rahmen. Zuschnitt und nachträgliche Montage fallen also weg.

## Patentansprüche

1. Schalplatte (1) für Systemschalungen zum Einschalen von Beton, die wenigstens teilweise aus Kunststoff besteht, eine am Beton zu liegen kommende Vorderseite (3), eine Rückseite (5) sowie Randseiten (6) aufweist, **dadurch gekennzeichnet**,
daß die Schalplatte (1) Abfall-PVC-Granulat enthält, das bei der Rückgewinnung von Kupfer aus Elektrokabeln anfällt, und/oder daß die Schalplatte (1) Granulat aus Kunststoffabfällen enthält, das diesem PVC-Granulat hinsichtlich seiner physikalischen und oberflächenchemischen Eigenschaften entspricht, und
daß das PVC-Granulat bzw. die diesem PVC-Granulat entsprechenden Kunststoffabfälle durch ein Bindemittel in Form von aufgeschäumten Kunststoffen gebunden sind.

2. Schalplatte nach Anspruch 1, dadurch gekennzeichnet, daß das Bindemittel Polyurethan enthält.

3. Schalplatte nach Anspruch 2, dadurch gekennzeichnet, daß das Bindemittel Polyurethan mit Wasser abbindet.

4. Schalplatte nach einem der vorhergehenden Ansprüche, dadurch gekennzeichnet, daß die Platte mit einem Schutzüberzug (9) in Form einer Schicht aus Polyurethan, einer Holzfurnierschicht, eines Glasfließes, eines Kunststofffließes, eines Netzes etc. versehen ist.

5. Schalplatte nach Anspruch 4, dadurch gekennzeichnet, daß dem Schutzüberzug (9) Glashohlkügelchen und/oder mineralische Stoffe und/oder Kunststoffe und/oder faserige Stoffe zugesetzt sind.

6. Schalplatte nach einem der vorhergehenden Ansprüche, dadurch gekennzeichnet, daß die Platte (1) einzeln oder in Kombination folgende Zuschlagsstoffe enthält: feingemahlenen Reifengummi, Quarzsand, Leichtzuschlagsstoffe wie z.B. Aluminiumhohlsilikat.

7. Schalplatte nach einem der vorhergehenden Ansprüche, dadurch gekennzeichnet, daß die Platte (1) von einer Armierung (7, 15, 19) durchsetzt ist.

8. Schalplatte nach Anspruch 7, dadurch gekennzeichnet, daß die Armierung (19) auf der Rückseite (5) der Schalplatte (1) angeordnet ist.

9. Schalplatte nach einem der vorhergehenden Ansprüche, dadurch gekennzeichnet, daß die Platte (1) an den Randseiten (6) und an den Kanten mit einem Kantenschutz (11) versehen ist.

10. Schalplatte nach Anspruch 9, dadurch gekennzeichnet, daß der Kantenschutz (11) aus einem besonders widerstandsfähigem Kunststoff in Form von Polyurethan, Acryl-Butadien-Styrol oder Polystyrol besteht.

11. Schalplatte nach einem der vorhergehenden Ansprüche, dadurch gekennzeichnet, daß das Bindemittel in Form von schäumbaren Kunststoffen geeignet ist einen Integralschaum zu bilden.

12. Schalplatte nach einem der vorhergehenden Ansprüche, dadurch gekennzeichnet, daß die an dem Beton zu liegen kommende Vorderseite (3) der Platte (1) profiliert ist.

13. Verfahren zur Herstellung einer Schalplatte nach einem der vorhergehenden Ansprüche, gekennzeichnet durch die Verfahrensschritte:
Herstellen einer Mischung aus Abfall-PVC-Granulat, das bei der Rückgewinnung von Kupfer aus Elektrokabeln anfällt und/oder aus diesem PVC-Granulat hinsichtlich seiner physikalischen und oberflächenchemischen Eigenschaften entsprechenden Kunststoffabfälle und Polyurethan als schäumbares Bindemittel,
Aufschäumen des Bindemittels und damit der Mischung Formen der Mischung, und
Abkühlen der aufgeschäumten und ausgeformten Mischung.

14. Verfahren nach Anspruch 13, dadurch gekennzeichnet, daß das Polyurethan mit Wasser abbindet und daß zwischen dem Formen der Mischung und dem Abkühlen der ausgeformten Masse heißer Wasserdampf zugegeben wird.

15. Verfahren nach Anspruch 13 oder 14, dadurch gekennzeichnet, daß die Platten mittels herkömmlicher Doppelbandanlagen, wie sie zur Herstellung von Teilen aus PU-Schaum verwendet werden, kontinuierlich hergestellt werden.

16. Verfahren nach Anspruch 13 oder 14, dadurch gekennzeichnet, daß der Rahmen einer Schaltafel als Teil der Form zur Herstellung der Schalplatte dient.

17. Schaltafel für Systemschalungen zum Einschalen von Beton mit einem Rahmen (26) aus Metall und/oder Holz und einer an dem Rahmen (26) befestigten Schalplatte (1) aus Kunststoff, gekennzeichnet durch eine Schalplatte (1) nach einem der vorhergehenden Ansprüche.

18. Schaltafel für Systemschalungen zum Einschalen von Beton mit einem Rahmen (26) aus Metall und/oder Holz und einer an dem Rahmen (26) befestigten Schalplatte (1), insbesondere nach einem der Ansprüche 1 bis 16, dadurch gekennzeichnet,
daß die Schalplatte (1) derart an dem Rahmen (26) montiert ist, daß die Randseiten (6) der Schalplatte (1) bündig mit dem Rahmen (26) abschließen bzw. die Schalplatte (1) leicht über den Rahmen übersteht.

19. Schaltafel nach Anspruch 18, dadurch gekennzeichnet, daß die Randseiten (6) der Schalplatte (1) mit einer Dichtlippe (24) versehen sind.

20. Schaltafel nach Anspruch 19, dadurch gekennzeichnet, daß die Dichtlippe (24) sich über die Randseiten (6) der Schalplatte (1) wenigstens teilweise auch an dem Rahmen (26) erstreckt.

21. Schaltafel nach einem der Ansprüche 18 bis 20, dadurch geknnzeichnet, daß die Schalplatte (1) im Schnitt U-förmig ist.

22. Schaltafel nach einem der Ansprüche 18 bis 21, dadurch gekennzeichnet, daß der Randbereich (28) der Schalplatte (1) den Rahmen (26) vollständig umschließt.

23. Schaltafel nach einem der Ansprüche 18 bis 22, dadurch gekennzeichnet, daß die Schalplatte (1) im Randbereich (28) mit dem die Schallplatte an dem Rahmen (26) befestigt ist, dicker ist als im übrigen Bereich und der Rahmen (26) eine entsprechende Ausnehmung (30) zur Aufnahme dieses verdickten Randbereichs (28) aufweist.

## Claims

1. Forming board (1) for concrete shuttering systems which is - at least partially - made of plastic and which comprises a front (3) which is positioned so as to contact the concrete, a back (5), as well as lateral sides (6), characterized in that
the forming board (1) contains waste PVC granules which are obtained in the recovery of copper from electric wires and/or in that the forming board (1) contains granules of plastic waste which in turn correspond to said PVC granulated material with regard to their physical and surface chemical properties, and
that said PVC granules or said plastic waste corresponding to said PVC granules are bonded by means of a bonding agent in the form of foamed plastics.

2. Forming board in accordance with claim 1, characterized in that the bonding agent contains polyurethane.

3. Forming board in accordance with claim 2, characterized in that the bonding agent binds polyurethane with water.

4. Forming board in accordance with one of the preceding claims, characterized in that the board is provided with a protective coating (9) in the form of a layer made of polyurethane, a layer of veneer, a glass fibre quilt, a synthetic fibrous web, a netting etc.

5. Forming board in accordance with claim 4, characterized in that hollow glass beads and/or mineral materials and/or plastics and/or fibrous materials are added to said protective coating (9).

6. Forming board in accordance with one of the preceding claims, characterized in that the board (1) contains one or a combination of the following additives: finely ground tyre rubber, quartz sand, light aggregates such as hollow aluminium silicate.

7. Forming board in accordance with one of the preceding claims, characterized in that a reinforcement (7, 15, 19) has been inserted in the board (1).

8. Forming board in accordance with claim 7, characterized in that the reinforcement (19) is arranged at the back (5) of the forming board (1).

9. Forming board in accordance with one of the preceding claims, characterized in that the board (1) is provided with an edge protection (11) at said lateral sides (6) as well as at its edges.

10. Forming board in accordance with claim 9, characterized in that the edge protection (11) is made of a particularly resistant plastic in the form of polyurethane, acryl butadiene styrene or polysterene.

11. Forming board in accordance with one of the preceding claims, characterized in that the bonding agent in the form of foamable plastics is suitable for forming an integral foam.

12. Forming board in accordance with one of the preceding claims, characterized in that said front (3) of the board which contacts the concrete (1) has a cross-sectional profile.

13. Method for manufacturing a forming board in accordance with one of the previous claims, characterized by the following procedural steps:
producing a mixture made of waste PVC granules which are obtained in the recovery of copper from electric wires and/or of waste plastics which correspond to saids PVC granulated material with regard to their physical and surface chemical properties, and polyurethane as a foamable bonding agent,
foaming up the bonding agent and consequently the mixture,
shaping the mixture, and
cooling the foamed up and shaped mixture.

14. Method in accordance with claim 13, characterized in that the polyurethane binds with water and that hot water steam is added between the shaping of the mixture and the cooling of the shaped mass.

15. Method in accordance with claim 13 or 14, characterized in that the boards are continually produced by means of conventional continuous laminators as used in the production of PU-foam parts.

16. Method in accordance with claim 13 or 14, characterized in that the frame of a forming board serves as part of the mould for the production of a forming board.

17. Forming element for concrete shuttering systems with a frame (26) made of metal and/or wood and a forming board (1) made of plastic attached to the frame (26), characterized by a forming board (1) in accordance with one of the preceding claims.

18. Forming element for concrete shuttering systems with a frame (26) made of metal and/or wood and a forming board (1) attached to said frame (26), particularly in accordance with claims 1 through 16, characterized in that
the forming board (1) is mounted to the frame (26) such that the lateral sides (6) of the forming board (1) lie level with said frame (26) or that the forming board (1) slightly juts out of the frame (26).

19. Forming element in accordance with claim 18, characterized in that the lateral sides (6) of the forming board (1) are provided with a sealing lip (24).

20. Forming element in accordance with claim 19, characterized in that said sealing lip (24) extends over the lateral sides (6) of the forming board (1) and, at least partially, over said frame (26)

21. Forming element in accordance with one of the claims 18 through 20, characterized in that the forming board (1) has a U-shaped cross section.

22. Forming element in accordance with one of the claims 18 through 21, characterized in that the lateral portion (28) of the forming board (1) completely surrounds the frame (26).

23. Forming element in accordance with one of the claims 18 through 22, characterized in that the forming board (1) in the lateral portion (28) whereby the forming board is attached to the frame (26), is thicker than in the remaining area and that the frame (26) has a corresponding recess (30) for receiving said thickened lateral portion (28).

## Revendications

1. Plaque de coffrage (1), pour systèmes à coffrages destinés à coffrer du béton, composé au moins partiellement en matière synthétique, présentant une face avant (3), venant en appui sur le béton, une face arrière (5), ainsi que des faces marginales (6), caractérisé en ce que la plaque de coffrage (1) contient un granulat à base de déchets de PVC, issu de la récupération du cuivre sur les câbles électriques, et/ou en ce que la plaque de coffrage (1) contient un granulat à base de déchets de matières synthétiques, dont les propriétés physiques et chimiques de surface correspondent à ce granulat à base de P.V.C., et en ce que le granulat à base de PVC, ou les déchets de matières synthétiques correspondant à ce granulat à base de PVC, sont liés au moyen d'un agent liant se présentant sous forme de matières synthétiques cellulaires.

2. Plaque de coffrage selon la revendication 1, caractérisé en ce que le liant contient du polyuréthane.

3. Plaque de coffrage selon la revendication 2, caractérisé en ce que l'agent liant opère comme liant du polyuréthane et de l'eau.

4. Plaque de coffrage selon l'une des revendications précédentes, caractérisé en ce que la plaque est pourvue d'un revêtement protecteur (9), se présentant comme une couche en polyuréthane, une couche en contreplaqué en bois, un tapis en verre, un tapis en matière synthétique, un réseau, etc.

5. Plaque de coffrage selon la revendication 4, caractérisé en ce que des petites billes creuses en verre et/ou des substances minérales et/ou des matières synthétiques et/ou des substances fibreuses sont ajoutées au revêtement protecteur (9).

6. Plaque de coffrage selon l'une des revendications précédentes, caractérisé en ce que la plaque (1) contient, individuellement ou en combinaison, les additifs suivants: caoutchouc pour pneumatiques finement broyé, sable de quartz, agrégats légers, tels que par exemple silicate creux d'aluminium.

7. Plaque de coffrage selon l'une des revendications précédentes, caractérisé en ce que la plaque (1) est traversée par une armature (7, 15, 19).

8. Plaque de coffrage selon la revendication 7, caractérisé en ce que l'armature (19) est disposée en face arrière (5) de la plaque de coffrage (1).

9. Plaque de coffrage selon l'une des revendications précédentes, caractérisé en ce que la plaque (1) est pourvue d'une protection des arêtes (11), sur les faces marginales (6) et sur les arêtes.

10. Plaque de coffrage selon la revendication 9, caractérisé en ce que la protection des arêtes (11) est composée en une matière synthétique particulièrement résistante, se présentant sous forme de polyuréthane, acryl-butadiènestyrène, ou polystyrène.

11. Plaque de coffrage selon l'une des revendications précédentes, caractérisé en ce que le liant, lorsqu'il se présente sous forme de matières synthétiques moussables, est approprié pour former une pièce monobloc cellulaire.

12. Plaque de coffrage selon l'une des revendications précédentes, caractérisé en ce que la face avant (3), venant en contact avec le béton, de la plaque (1) est profilée.

13. Procédé de fabrication d'un panneau de coffrage selon l'une des revendications précédentes, caractérisé par les étapes de procédé suivantes:
- fabrication d'un mélange composé de granulat à base de déchets de PVC, issus de la récupération du cuivre à partir de câbles électriques et/ou de déchets de matières synthétiques, correspondant à ce granulat à base de PVC pour ce qui concerne ses propriétés physiques et chimiques de surface, et à base de polyuréthane comme liant moussant,
- réaction faisant mousser l'agent liant et avec lui le mélange, et moulage du mélange, et
- refroidissement du mélange moulé et sous forme alvéolaire.

14. Procédé selon la revendication 13, caractérisé en ce que le polyuréthane est lié à l'eau et en ce que de la vapeur d'eau chaude est ajoutée entre l'opération de mélange et le refroidissement de la masse démoulée.

15. Procédé selon la revendication 13 ou 14, caractérisé en ce que les plaques sont fabriquées en continu, au moyen d'installations classiques à double bande, telles qu'utilisées pour la fabrication de pièces en mousse de PU.

16. Procédé selon la revendication 13 ou 14, caractérisé en ce que le cadre d'un panneau de coffrage sert de partie de moule pour la fabrication de la plaque de coffrage.

17. Panneau de coffrage, pour systèmes à coffrages destinés à coffrer du béton, avec un cadre (26) en métal et/ou en bois et une plaque de coffrage (1) en matière synthétique, fixée au cadre (26), caractérisé par une plaque de coffrage (1) suivant l'une des revendications précédentes.

18. Panneau de coffrage, pour systèmes à coffrages destinés à coffrer du béton, avec un cadre (26) en métal et/ou en bois et une plaque de coffrage (1) en matière synthétique, fixée au cadre (26), en particulier suivant l'une des revendications 1 à 16, caractérisé en ce que la plaque de coffrage (1) est montée sur le cadre (26), de telle manière que les faces marginales (6) de la plaque de coffrage (1) se raccordent en affleurement au niveau du cadre (26), ou que la plaque de coffrage (1) dépasse légèrement au-dessus du cadre.

19. Panneau de coffrage selon la revendication 18, caractérisé en ce que les faces marginales (6) de la plaque de coffrage (1) sont pourvues d'une lèvre d'étanchéité (24).

20. Panneau de coffrage selon la revendication 19, caractérisé en ce que la lèvre d'étanchéité (24) s'étend sur les faces marginales (6) de la plaque de coffrage (1), au moins partiellement également sur le cadre (26).

21. Panneau de coffrage selon l'une des revendications 18 à 20, caractérisé en ce que la plaque de coffrage (1) présente en coupe une forme en U.

22. Panneau de coffrage selon l'une des revendications 18 à 20, caractérisé en ce que la zone marginale (28) de la plaque de coffrage (1) entoure entièrement le cadre (26).

23. Panneau de coffrage selon l'une des revendications 18 à 22, caractérisé en ce que la plaque de coffrage (1), dans la zone marginale (26) à laquelle la plaque de coffrage est fixée sur le cadre (26), est plus épaisse que le reste de la zone et que le cadre (26) présente un évidement (30) correspondant, pour recevoir une zone marginale (28) à épaisseur renforcée.
